# EUROPÄISCHE PATENTSCHRIFT

(11) **EP 3 181 911 B1**
(45) Veröffentlichungstag und Bekanntmachung des Hinweises auf die Patenterteilung: **02.06.2021**
(21) Anmeldenummer: 16195358.3
(22) Anmeldetag: 24.10.2016
(51) Int. Cl.: F04D 29/28, F04D 29/30

(54) **KANTENBERANDUNG EINES ROTATIONSELEMENTS UND GEBLÄSERAD**
EDGING OF A ROTATING ELEMENT AND BLOWER WHEEL
BORD D'UN ÉLÉMENT TOURNANT ET ROUE DE SOUFFLANTE

(30) Priorität: 17.12.2015 DE 102015122132
(43) Veröffentlichungstag der Anmeldung: 21.06.2017
(73) Patentinhaber: ebm-papst Mulfingen GmbH & Co. KG, 74673 Mulfingen (DE)
(72) Erfinder: KRANER, Denis, 97980 Bad Mergentheim (DE); HELI, Thomas, 74595 Langenburg (DE)
(74) Vertreter: Staeger & Sperling Partnerschaftsgesellschaft mbB

(56) Entgegenhaltungen:
- CN-U- 201 513 380
- CN-U- 203 230 624
- DE-U1- 9 303 711
- FR-A- 1 295 593
- GB-A- 517 293
- GB-A- 710 391

## Beschreibung

### Beschreibung:

Die Erfindung betrifft ein Gebläserad für Ventilatoren mit einer speziellen Gebläseradschaufelkontur zur Reduzierung der Partikelanhaftung an dem Gebläserad und insbesondere den Gebläseradschaufeln im Betrieb.

Gattungsbildende Gebläseräder sind aus dem Stand der Technik bekannt und beispielsweise in der Druckschrift EP 2 366 907 A2 offenbart.

Derartige Gebläseräder wurden hinsichtlich ihrer Geometrie und insbesondere bezüglich der Schaufelausbildung dahingehend optimiert, die Luftführung mit hoher Effizienz bei geringer Geräuschbildung durchzuführen. Im Laufe des Betriebs kann es jedoch zur Anhaftung von Partikeln, wie Staub oder Flusen kommen, die sich negativ auf diese Parameter auswirken.

Weiterer Stand der Technik im vorliegenden technischen Gebiet wird durch die Druckschriften GB 517 293 A, FR 1 295 593 A, CN 203 230 624 U, GB 710 391 A, CN 201 513 380 U und DE 93 03 711 U1 offenbart.

Die Erfindung bildet bekannte Luftbewegungseinrichtungen, insbesondere Laufräder nun hinsichtlich ihrer Geometrie weiter. Der Erfindung liegt deshalb die Aufgabe zugrunde, ein Gebläserad bereitzustellen, das eine Gebläseradschaufelgeometrie aufweist, die eine Partikelanhaftung im Betrieb minimiert.

Diese Aufgabe wird durch die Merkmalskombination gemäß Patentanspruch 1 gelöst.

Erfindungsgemäß wird eine Kantenberandung eines Rotationselements eines Gebläserades, vorgeschlagen. Das Gebläserad weist eine axiale Erstreckung parallel zur Rotationsachse auf und fördert im Betrieb ein Luftvolumen. Die Kantenberandung ist derart geometrisch ausgebildet, dass sie durch die Formel *f*(*x*) = n * (0,025 * x - 0,8 * x + c) bestimmt ist, wobei n und x definiert sind als 3 ≥ n ≥ 1/3, d ≥ x ≥ d/50, d einem Durchmesser des Gebläserades und c einer variablen Zahl entsprechen.

Als Kantenberandung ist eine freistehende Kante der Luftbewegungseinrichtung definiert, die im Betrieb mit dem bewegten Luftvolumen wechselwirkt.

Bestandteil der Offenbarung ist die Verwendung der vorstehend beschriebenen Kantenberandung an zumindest einer Kante der Gebläseradschaufeln des Gebläserades. Die Kante weist vorzugsweise zu einer Einlassseite des Gebläserades und bestimmt die Schaufelkontur.

Die Erfindung betrifft das Gebläserad mit einer axialen Einlassseite sowie mehreren in Umfangsrichtung beabstandet angeordneten und sich zumindest abschnittsweise in radialer Richtung erstreckenden Gebläseradschaufeln, die im Radialschnitt gesehen jeweils zumindest teilweise eine sich nach radial außen hin vergrößernde und zur Einlassseite weisende Schaufelkontur aufweisen, deren Kantenberandung durch die Formel $f \left(x\right) = n ∗ \left(0,025∗{x}^{2}-0,8∗x+c\right)$ bestimmt ist. Dabei definiert n einen Streuungskorridor und liegt in einem Wertebereich 3 ≥ n ≥ 1/3, d einen Durchmesser des Gebläserades und c eine variablen Zahl. x liegt in einem Bereich d ≥ x ≥ d/50.

Die Variable c beeinflusst den Kurvenverlauf der Schaufelkontur nicht, sondern bestimmt ausschließlich die Höhe der zur Einlassseite weisenden Schaufelkontur an der Ordinate im Koordinatensystem. Der Wert für c ist deshalb beliebig wählbar.

Durch den Wertebereich für den Parameter n wird ein Korridor zweier Kurvenverläufe aufgespannt, innerhalb dessen der Kurvenverlauf der Schaufelkontur liegt.

Die spezifische zur Einlassseite weisende Schaufelkontur der Gebläseradschaufeln erzeugt eine Strömung, welche die Partikelanhaftung im Betrieb um 25-50% reduziert. Ausschlaggebend hierfür ist unter anderem die geringe Axialerstreckung der Gebläseradschaufeln im radial innen liegenden Abschnitt mit der spezifisch formelgemäß geschwungenen Vergrößerung in Richtung nach radial außen.

In einer vorteilhaften Ausführungsvariante ist vorgesehen, dass die Gebläseradschaufeln die Schaufelkontur über zumindest 40% ihrer Gesamterstreckung in radialer Richtung aufweisen. Durch den speziellen Konturverlauf über einen derart wesentlichen Teil der Gebläseradschaufellänge wird die Partikelanhaftung wirkungsvoll reduziert. Zudem ist eine Ausführung vorteilhaft, bei der die Gebläseradschaufeln die Schaufelkontur zumindest in einem radial innen liegenden Abschnitt aufweisen, der sich ausgehend von ihrem radial innen liegenden Ende aus radial auswärts erstreckt.

In einer Weiterbildung ist vorgesehen, dass die Gebläseradschaufeln in Umfangsrichtung zumindest in eine Richtung gekrümmt, insbesondere bogenförmig ausgebildet sind. Soweit vorliegend auf eine "radiale Erstreckung" der Gebläseradschaufeln Bezug genommen wird, betrifft diese bei gekrümmten Gebläseradschaufeln die Erstreckung in radialer Richtung und Umfangsrichtung von radial innen nach radial außen.

Bei einer Ausführungsform weist das Gebläserad eine in axialer Richtung konisch zur Einlassseite verlaufende Nabe auf, an die sich die Gebläseradschaufeln radial beabstandet anschließen. Die konisch zulaufende Nabe und die Gebläseradschaufeln stehen somit in strömungstechnischer Wirkverbindung.

Zudem weist das Gebläserad vorzugsweise eine Bodenscheibe auf, auf der die Gebläseradschaufeln einstückig ausgebildet sind. Die Bodenscheibe und die Nabe gehen in radialer Richtung unmittelbar und bündig ineinander über. Zudem setzt die Bodenscheibe in einer Ausführungsform die konische Erstreckung der Nabe fort und weist selbst eine Axialerhöhung im radial innen an die Nabe angrenzenden Bereich auf. Die Gebläseradschaufeln werden in einem Ausführungsbeispiel nur im Bereich der Bodenscheibe vorgesehen.

In einer Weiterbildung wird an dem Gebläserad eine der Bodenscheibe axial gegenüberliegende Deckscheibe angeordnet, wobei sich zwischen Bodenscheibe und Deckscheibe die Gebläseradschaufeln axial erstrecken und den entsprechenden Abstand bilden. Die Deckscheibe erstreckt sich sowohl in radialer als auch in axialer Richtung und bildet in einer Ausführungsform eine axiale Einlassöffnung mit einem inneren Öffnungsrand. Vorteilhaft ist dann eine Ausführung, bei der sich die Gebläseradschaufeln in einer axialen Draufsicht in radialer Richtung einwärts über den Öffnungsrand hinaus erstrecken. In anderen Worten ist der Durchmesser der Einlassöffnung so groß, dass die Gebläseradschaufeln bei einem Blick in die Einlassöffnung über den Öffnungsrand radial einwärts überstehen. Damit einhergehend ist, dass der Durchmesser der Einlassöffnung größer ist als der Durchmesser der Nabe. Die spezielle durch die Formel bestimmte Schaufelkontur ist insbesondere in dem Bereich vorgesehen, der sich in radialer Richtung einwärts über den Öffnungsrand der Einlassöffnung hinaus erstreckt.

Ferner ist eine Ausführungsvariante des Gebläserades günstig, bei der eine Axialerstreckung der Gebläseradschaufeln an ihrem jeweiligen radialen inneren Ende fließend in eine Oberfläche der Bodenscheibe übergeht. Die Gebläseradschaufeln werden dabei nach radial innen axial immer kürzer, bis sie mit der Bodenscheibe abschließen. Dabei wird der durch die Formel definierte Kurvenverlauf der Schaufelkontur der Gebläseradschaufeln im Bereich der Einlassöffnung vorgesehen. Die Partikelanhaftung in radial innen liegenden Bereich ist dadurch deutlich reduziert. Zudem ist der Materialaufwand und mithin die gebotene Anhaftungsfläche durch die Gebläseradschaufeln minimal.

In einer weiteren Ausführungsvariante ist vorgesehen, dass die Gebläseradschaufeln an ihrem jeweiligen radialen Außenrandabschnitt ihre maximale Axialerstreckung aufweisen und mit Außenkanten der Bodenscheibe und/oder der Deckscheibe bündig abschließen.

In einer vorteilhaften Variante ist das Gebläserad einteilig und insbesondere aus Kunststoff ausgebildet. Hierdurch sind sowohl die Teileanzahl und der Montageaufwand reduziert.

Die Erfindung umfasst zudem einen Ventilator mit einem Gebläserad mit den vorstehend beschriebenen technischen Merkmalen.

Alle offenbarten Merkmale sind beliebig kombinierbar soweit dies technisch möglich ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines erfindungsgemäßen Gebläserades;
- Fig. 2: eine Draufsicht auf das Gebläserad aus Fig. 1;
- Fig. 3: eine teilweise aufgebrochene seitliche Schnittansicht des Gebläserades aus Fig. 1;
- Fig. 4: eine Darstellung der Schaufelkontur in Projektion zum Gebläserad aus Fig. 1.

In den Figuren 1 und 2 ist ein Ausführungsbeispiel eines erfindungsgemäßen Gebläserades 1 mit einer erfindungsgemäßen Kantenberandung der Gebläseradschaufeln 2 in einer perspektivischen Ansicht und einer Draufsicht dargestellt. Das Gebläserad 1 ist einteilig mit der Bodenscheibe 6 und der Deckscheibe 7 ausgebildet, die durch die sich in axialer Richtung erstreckende und in Umfangsrichtung gekrümmte Gebläseradschaufeln 2 verbunden sind. Die Bodenscheibe 6 und die Deckscheibe 7 schließen bündig mit den radialen Außenkanten der Gebläseradschaufeln 2 ab und bilden den Durchmesser d des Gebläserades 1. Die Deckscheibe 7 weist einen inneren Öffnungsrand 9 auf, der die Größe der axialen Einlassöffnung 8 des Gebläserades 1 bestimmt. Die Gebläseradschaufeln 2 erstrecken sich in der axialen Draufsicht aus Figur 2 gesehen in radialer Richtung einwärts über den Öffnungsrand 9 hinaus.

Die Gebläseradschaufeln 2 weisen jeweils eine zur Einlassseite weisende Schaufelkontur 3 auf, die eine Kantenberandung geometrisch geformt nach der oben genannten Formel mit Werten n=1, 11≤x≤33 und c=0 bestimmt. Die entsprechende Form der Gebläseradschaufeln 2 beginnt ausgehend von ihrem radial innen liegenden Ende 4 in Richtung radial auswärts. An dem Gebläserad 1 ist zudem die in axialer Richtung konisch zulaufende Nabe 5 angeordnet, die am Nabenrand 10 in die Bodenscheibe 6 übergeht. Die Gebläseradschaufeln 2 schließen sich in radialer Richtung beabstandet an die Nabe 5 an.

Figur 3 zeigt einen teilweise aufgebrochenen Radialschnitt A-A des Gebläserades aus Fig. 1 und Fig. 4, wobei die Deckscheibe 7 entfernt wurde, um die Schaufelkontur 3 mit der Kantenberandung der Gebläseradschaufeln 2 gemäß der vorstehend genannten Formel im radial inneren Abschnitt zu verdeutlichen. In dem sich in radialer Richtung anschließenden Bereich, der von der Deckscheibe 7 vollständig überdeckt wird, verläuft die Schaufelkontur 3 der Gebläseradschaufeln 2 bis zum radialen Außenrand im Wesentlichen stetig in axialer Richtung fallend. Das Ende der Schaufelkontur 3 mit der Kantenberandung der Gebläseradschaufeln 2 gemäß der vorstehend genannten Formel in radialer Richtung gesehen bildet die Spitze 21, die gleichzeitig den Übergang zu der im Wesentlichen stetig axial fallenden Schaufelkontur 3 bildet. Die radial innen liegenden freien Enden 4 der Gebläseradschaufeln 2 gehen fließend in die Oberfläche der Bodenscheibe 6 über.

Figur 4 ist eine Darstellung zur besseren Erfassbarkeit der Schaufelkontur 3 mit der Kantenberandung der Gebläseradschaufeln 2 gemäß der vorstehend genannten Formel in Projektion gesehen zum Gebläserad aus Fig. 1. Die durch die Formel bestimmte Kantenberandung verläuft im gezeigten Ausführungsbeispiel entlang der Schaufelkontur 3 über eine projizierte Länge R. Das gezeigte Gebläserad 1 erzielt bei Messungen gegenüber dem aus dem Stand der Technik bekannten Gebläserad bei identischen Umgebungsbedingungen eine Reduzierung der Partikelanhaftung von über 30%.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise können auch in einer axialen Draufsicht gesehen S-förmige Gebläseradschaufeln verwendet werden.

## Patentansprüche

1. Gebläserad mit einer axialen Einlassseite sowie mehreren in Umfangsrichtung beabstandet angeordneten und sich zumindest abschnittsweise in radialer Richtung erstreckenden Gebläseradschaufeln (2), die im Radialschnitt gesehen jeweils zumindest teilweise eine sich nach radial außen hin vergrößernde und zur Einlassseite weisende Schaufelkontur (3) aufweisen, wobei das Gebläserad einen Durchmesser d und eine Erstreckung in einer axialen Richtung parallel zu einer Rotationsachse aufweist, **dadurch gekennzeichnet, dass** die Schaufelkontur eine Kantenberandung aufweist, die im Querschnitt gesehen eine geometrische Form aufweist, die durch die Formel *f*(*x*) = n * (0,025 * x² - 0,8 * x + c) bestimmt ist, so dass eine Partikelanhaftung während einer Rotation des Gebläserads reduziert ist, wobei n und x definiert sind als 3 ≥ n ≥ 1/3, d ≥ x ≥ d/50, und c einer variablen Zahl entspricht.

2. Gebläserad nach Anspruch 1, **dadurch gekennzeichnet, dass** die Gebläseradschaufeln die Schaufelkontur (3) über zumindest 40% ihrer Gesamterstreckung in radialer Richtung aufweisen.

3. Gebläserad nach Anspruch 1 oder 2, **dadurch gekennzeichnet, dass** die Gebläseradschaufeln (2) die Schaufelkontur (3) zumindest in einem radial innen liegenden Abschnitt aufweisen, der sich ausgehend von ihrem radial innen liegenden Ende (4) aus radial auswärts erstreckt.

4. Gebläserad nach zumindest einem der vorigen Ansprüche 1 bis 3, **dadurch gekennzeichnet, dass** die Gebläseradschaufeln (2) in Umfangsrichtung zumindest in eine Richtung gekrümmt ausgebildet sind.

5. Gebläserad nach zumindest einem der vorigen Ansprüche 1 bis 4, **dadurch gekennzeichnet, dass** es eine in axialer Richtung konisch verlaufende Nabe (5) aufweist, an die sich die Gebläseradschaufeln (2) radial beabstandet anschließen.

6. Gebläserad nach zumindest einem der vorigen Ansprüche 1 bis 5, **dadurch gekennzeichnet, dass** es eine Bodenscheibe (6) aufweist, auf der die Gebläseradschaufeln (2) einstückig ausgebildet sind.

7. Gebläserad nach zumindest einem der vorigen Ansprüche 1 bis 6, **dadurch gekennzeichnet, dass** es eine Deckscheibe (7) aufweist, welche die Gebläseradschaufeln (2) zumindest abschnittsweise überdeckt.

8. Gebläserad nach dem vorigen Anspruch, **dadurch gekennzeichnet, dass** die Deckscheibe (7) eine axiale Einlassöffnung (8) mit einem inneren Öffnungsrand (9) aufweist und sich die Gebläseradschaufeln (2) in einer axialen Draufsicht in radialer Richtung einwärts über den Öffnungsrand (9) hinaus erstrecken.

9. Gebläserad nach zumindest einem der vorigen Ansprüche 6 bis 8, **dadurch gekennzeichnet, dass** eine Axialerstreckung der Gebläseradschaufeln (2) an ihrem jeweiligen radialen inneren Ende (4) fließend in eine Oberfläche der Bodenscheibe (6) übergeht.

10. Gebläserad nach zumindest einem der vorigen Ansprüche, **dadurch gekennzeichnet, dass** es einteilig ausgebildet ist.

11. Gebläserad nach zumindest einem der vorigen Ansprüche 2 bis 6, **dadurch gekennzeichnet, dass** die Gebläseradschaufeln (2) an ihrem jeweiligen radialen Außenrandabschnitt ihre maximale Axialerstreckung aufweisen und mit radialen Außenkanten der Bodenscheibe (6) und/oder der Deckscheibe (7) bündig abschließen.

12. Ventilator mit einem Gebläserad nach zumindest einem der Ansprüche 1 bis 11.

## Claims

1. Impeller with an axial inlet side as well as several impeller blades (2) spaced apart in the circumferential direction and extending for at least a section in the radial direction, having a blade contour (3) which increases at least partly radially outward as seen in the radial cross section and points toward the inlet side, wherein the impeller has a diameter d and an extension in an axial direction parallel to an axis of rotation, **characterized in that** the blade contour has an edge design, said edge desing looking in cross section has a form determined by the formula f(x) = n * (0.025 * x² - 0.8 * x + c), so that a particle adherence during a rotation of the impeller is reduced, wherein n and x are defined as 3 ≥ n ≥ 1/3, d ≥ x ≥ d/50, and c is a variable number.

2. Impeller according to claim 1, **characterized in that** the impeller blades have the blade contour (3) over at least 40% of their total extension in the radial direction.

3. Impeller according to claim 1 or 2, **characterized in that** the impeller blades (2) have the blade contour (3) at least in a radially inward situated section which extends radially outward, starting from its radially inward situated end (4).

4. Impeller according to at least one of the preceding claims 1 to 3, **characterized in that** the impeller blades (2) in the circumferential direction are at least curved in one direction.

5. Impeller according to at least one of the preceding claims 1 to 4, **characterized in that** said impeller has a hub (5) conically tapering in the axial direction, to which the impeller blades (2) are attached with a radial spacing.

6. Impeller according to at least one of the preceding claims 1 to 5, **characterized in that** said impeller has a bottom disk (6), on which the impeller blades (2) are formed as a single piece.

7. Impeller according to at least one of the preceding claims 1 to 6, **characterized in that** said impeller has a top disk (7), which overlaps the impeller blades (2) for at least a section.

8. Impeller according to the preceding claim, **characterized in that** the top disk (7) has an axial inlet opening (8) with an inner opening edge (9) and the impeller blades (2) extend in an axial top view inwardly in the radial direction beyond the opening edge (9).

9. Impeller according to at least one of the preceding claims 6 to 8, **characterized in that** an axial extension of the impeller blades (2) at their respective radial inner end (4) passes continuously into a surface of the bottom disk (6).

10. Impeller according to at least one of the preceding claims, **characterized in that** said impeller is formed as a single piece.

11. Impeller according to at least one of the preceding claims 2 to 6, **characterized in that** the impeller blades (2) have their maximum axial extension at their respective radial outer edge section and merge flush with radial outer edges of the bottom disk (6) and/or the top disk (7).

12. Fan having an impeller according to at least one of the claims 1 to 11.

## Revendications

1. Roue de soufflante avec un côté entrée axial ainsi que plusieurs pales de roue de soufflante (2) espacées dans la direction circonférentielle et s'étendant au moins par section dans la direction radiale, qui présentent vu en coupe radiale respectivement au moins en partie un contour de pale (3) s'agrandissant radialement vers l'extérieur et pointant vers le côté entrée, dans laquelle la roue de soufflante présente un diamètre d et une extension dans une direction axiale parallèlement à un axe de rotation, **caractérisée en ce que** le contour de pale présente un bord, qui présente vu en coupe transversale une forme géométrique, qui est déterminée par la formule f(x) = n * (0,025 * x² - 0,8 * x + c), de sorte qu'une adhésion de particules pendant une rotation de la roue de soufflante est réduite, dans laquelle n et x sont définis en tant que 3 ≥ n ≥ 1/3, d ≥ x ≥ d/50, et c correspond à un nombre variable.

2. Roue de soufflante selon la revendication 1, **caractérisée en ce que** les pales de roue de soufflante présentent le contour de pale (3) sur au moins 40 % de leur extension totale dans la direction radiale.

3. Roue de soufflante selon la revendication 1 ou 2, **caractérisée en ce que** les pales de roue de soufflante (2) présentent le contour de pale (3) au moins dans une section située radialement à l'intérieur, qui s'étend radialement vers l'extérieur à partir de leur extrémité située radialement à l'intérieur (4).

4. Roue de soufflante selon au moins une quelconque des revendications précédentes 1 à 3, **caractérisée en ce que** les pales de roue de soufflante (2) sont réalisées dans la direction circonférentielle de manière incurvée au moins dans une direction.

5. Roue de soufflante selon au moins une quelconque des revendications précédentes 1 à 4, **caractérisée en ce qu'**elle présente un moyeu (5) s'étendant de manière conique dans la direction axiale, auquel se raccordent de manière radialement espacée les pales de roue de soufflante (2).

6. Roue de soufflante selon au moins une quelconque des revendications précédentes 1 à 5, **caractérisée en ce qu'**elle présente un disque de fond (6), sur lequel les pales de roue de soufflante (2) sont réalisées d'un seul tenant.

7. Roue de soufflante selon au moins une quelconque des revendications précédentes 1 à 6, **caractérisée en ce qu'**elle présente un disque de recouvrement (7), lequel recouvre les pales de roue de soufflante (2) au moins par section.

8. Roue de soufflante selon la revendication précédente, **caractérisée en ce que** le disque de recouvrement (7) présente une ouverture d'entrée axiale (8) avec un bord d'ouverture intérieur (9) et les pales de roue de soufflante (2) s'étendent dans une vue de dessus axiale dans la direction radiale vers l'intérieur au-delà du bord d'ouverture (9).

9. Roue de soufflante selon au moins une quelconque des revendications précédentes 6 à 8, **caractérisée en ce qu'**une extension axiale des pales de roue de soufflante (2) se transforme au niveau de leur extrémité intérieure radiale (4) respective de manière continue en une surface du disque de fond (6).

10. Roue de soufflante selon au moins une quelconque des revendications précédentes, **caractérisée en ce qu'**elle est réalisée de façon monobloc.

11. Roue de soufflante selon au moins une quelconque des revendications précédentes 2 à 6, **caractérisée en ce que** les pales de roue de soufflante (2) présentent au niveau de leur section de bord extérieur radial respectif leur extension axiale maximum et se terminent à fleur avec des bords extérieurs radiaux du disque de fond (6) et/ou du disque de recouvrement (7).

12. Ventilateur avec une roue de soufflante selon au moins une quelconque des revendications 1 à 11.
